# FASCICULE DE BREVET EUROPEEN

(11) **EP 2 765 265 B1**
(45) Date de publication et mention de la délivrance du brevet: **04.01.2017**
(21) Numéro de dépôt: 14154322.3
(22) Date de dépôt: 07.02.2014
(51) Int. Cl.: E05F 5/08, E05B 65/08

(54) **Dispositif de blocage d'un panneau mobile en translation et dispositif d'occultation comportant un tel dispositif**
Vorrichtung zur Verriegelung für eine durch einen Antriebsmotor angetriebene Schiebetür
Device for locking a sliding door

(30) Priorité: 07.02.2013 FR 1351041; 13.09.2013 FR 1358838
(43) Date de publication de la demande: 13.08.2014
(73) Titulaire: SAINT-GOBAIN SEVA, 71105 Chalon-sur-Saône (FR)
(72) Inventeur: Dupuis, Christophe, 71490 Tintry (FR)
(74) Mandataire: Saint-Gobain Recherche

(56) Documents cités:
- EP-A1- 0 023 427
- EP-A1- 0 678 639
- EP-A2- 1 076 148
- EP-A2- 1 767 737
- DE-C1- 4 415 708
- US-A- 4 142 326

## Description

La présente invention se rapporte au domaine des dispositifs permettant de bloquer provisoirement un panneau mobile en translation afin qu'il ne puisse plus être déplacé.

Un tel dispositif de blocage est connu de la demande de brevet européen N° EP 1 640 537. Dans ce dispositif, une came est mobile autour d'un axe fixé au dormant afin de maintenir le panneau en position ouverte.

Ce document explique que pour obtenir le déblocage du panneau, il suffit de pousser le panneau pour vaincre la résistance du ressort associé à la came.

Ce dispositif de blocage est ainsi un dispositif de blocage « léger » : il n'est pas très efficace car un simple effort adéquat sur le panneau suffit à débloquer le panneau.

La présente invention concerne plus particulièrement un dispositif de blocage d'un panneau mobile en translation selon une direction de translation, ladite translation étant réalisée à l'aide d'un dispositif de translation comportant un moteur, fixe, et un moyen d'entraînement entrainé en mouvement par ledit moteur.

Dans le document EP 1 640 537 il n'y a pas de moteur et de moyen d'entraînement.

Cela pourrait être prévu.

Toutefois, la faible efficacité du blocage rend finalement ce dispositif de blocage inutile lorsqu'un moteur et un moyen d'entraînement sont prévus.

L'art antérieur connaît aussi de la demande de brevet allemand N° DE 44 15 708, ainsi que de la demande de brevet européen N° EP 1 076 148 deux solutions de blocage d'un panneau ou de deux panneaux mobile(s) en translation selon une direction de translation à l'aide d'un dispositif de translation comportant un moteur, fixe, et un moyen d'entraînement entrainé en mouvement par ledit moteur.

Pour ces deux solutions, un élément de liaison, se présentant sous la forme d'un axe, est attaché au panneau permet à un loquet d'être mobile en rotation et en translation par rapport à cet axe et ainsi aussi par rapport au panneau. Ce loquet est donc mobile par rapport au panneau, mais il est aussi mobile par rapport au moyen d'entraînement ; il y a donc beaucoup de pièces mobiles les unes par rapport aux autres, ce qui engendre un risque élevé d'usure, voire de rupture.

L'art antérieur connaît aussi du brevet américain N° US 4,142,326 un dispositif de blocage, mais ce dispositif utilise un contacteur électrique qui est indispensable pour dés-enclancher le loquet ; ce contacteur est nécessairement sujet à une usure importante et rend le dispositif de blocage fragile.

La présente invention entend proposer une solution de blocage efficace, en position ouverte ou fermée, d'un panneau mobile en translation par l'intermédiaire d'un moteur et d'un moyen d'entraînement, de telle sorte que même une poussée ou une traction sur le panneau ne puisse par permettre de débloquer le panneau mais que la simple mise en oeuvre du moteur suffise à débloquer le panneau, sans utiliser d'autre moyen électrique que le moteur.

La présente invention entend en particulier éviter de devoir prévoir un contacteur pour déclencher le blocage et/ou le déblocage.

La présente invention entend en outre réduire au maximum les mouvements mécaniques des pièces les unes par rapport aux autres, afin de limiter au maximum l'usure mécanique ; en particulier, le blocage/déblocage du loquet est opéré avec très peu de pièces et les frottements mécaniques entre ces pièces sont très limités, afin d'avoir une mise en oeuvre plus simple et augmenter la fiabilité du dispositif de blocage.

La présente invention se rapporte ainsi dans son acception la plus large à un dispositif de blocage d'un panneau selon la revendication 1. Dans ce dispositif de blocage, le panneau est mobile en translation selon une direction de translation, ladite translation étant réalisée à l'aide d'un dispositif de translation comportant un moteur, fixe, et un moyen d'entraînement entrainé en mouvement par ledit moteur, ledit dispositif de blocage comportant un élément de liaison qui est attaché audit panneau, un loquet qui est fixé audit moyen d'entraînement, tout en étant mobile en rotation par rapport audit élément de liaison selon un axe de rotation, cet axe de rotation étant perpendiculaire à ladite direction de translation et un élément d'accroche, de telle sorte que ledit loquet soit bloqué par ledit élément d'accroche en position de blocage.

Dans le cadre de l'invention, si le loquet était uniquement en rotation dans le référentiel de l'espace, le maintien ne serait pas correctement assuré ; ce qui permet de réaliser un maintien correct du loquet par l'élément d'accroche, c'est le fait que le loquet soit fixé rigidement au moyen d'entrainement. Comme tout moyen d'entraînement possède un jeu de fonctionnement, le jeu de fonctionnement du moyen d'entraînement permet d'obtenir le petit degré de liberté supplémentaire nécessaire au bon crochetage/décrochetage de l'élément d'accroche avec le loquet sans moyen électrique ou pneumatique supplémentaire.

L'avantage majeur procuré par cette solution est que ce petit degré de liberté n'engendre aucune usure mécanique ; le dispositif de blocage selon l'invention s'use donc moins vite que les dispositifs de l'art antérieur ; il est ainsi plus fiable.

Le blocage réalisé par le dispositif selon l'invention est un blocage uniquement mécanique du panneau en fin de course (position ouverte ou fermée).

Pour un panneau unique il est possible de prévoir deux dispositifs de blocage selon l'invention, l'un pour chaque fin de course (position ouverte et fermée).

Le loquet qui coopère avec l'élément d'accroche pour assurer le blocage mécanique est à la fois fixé rigidement audit moyen d'entraînement et fixé à l'élément de liaison tout en étant mobile en rotation par rapport à l'élément de liaison.

Le moyen d'entraînement est en forme de boucle refermée sur elle-même, ce moyen d'entraînement est entrainé en mouvement sur lui-même par le moteur.

De préférence la fixation du loquet au moyen d'entraînement n'est pas le long de l'axe de rotation afin de permettre de réaliser un couple entre la fixation du loquet au moyen d'entraînement et l'axe de rotation.

Dans une variante, ledit loquet comporte une base et au moins une aile liée à ladite base, ledit axe de rotation traversant ladite base perpendiculairement et ladite aile s'étendant à la fois perpendiculairement à ladite base et perpendiculairement audit axe de rotation, afin que le loquet soit le plus compact possible.

Dans cette variante, ladite aile comporte, de préférence, à une extrémité distale (éloignée de ladite base) une cavité qui s'ouvre sur le bord de ladite aile, ladite cavité présentant une forme oblong coupée s'étendant perpendiculairement à ladite direction de translation, la forme oblong étant coupée plus courte dans une direction opposée de la base du loquet. Cette forme est particulièrement adapté à la solution de l'invention utilisant un loquet fixé rigidement au moyen d'entrainement.

Dans une autre variante, ladite aile comporte à au moins une extrémité distale et de préférence à deux extrémités distales opposées, une cavité qui s'ouvre sur le bord de ladite aile, ladite cavité présentant une forme oblong coupée présentant deux bords longs s'étendant selon une direction non parallèle à ladite direction de translation, le bord long le plus proche dudit axe de rotation étant coupé plus long que l'autre.

Lesdits bords longs s'étendent selon une direction orientée à environ 45°, ou + 45° et - 45° dans le cas de deux cavités, par rapport à ladite direction de translation. Ainsi, le maintien de l'élément d'accroche dans la (chaque) cavité est le plus fort possible.

Lorsqu'un loquet comporte deux cavités, cela signifie que la rotation du loquet par rapport à l'élément de liaison doit pouvoir se faire dans les deux sens ; ainsi, c'est le même loquet qui permet le blocage du panneau en position ouverte et le blocage du panneau en position fermée, avec deux éléments d'accroche, ce qui coûte moins cher que de prévoir deux loquets.

Si le loquet ne présente qu'une seule cavité, lors de l'installation du dispositif de blocage selon l'invention il faut faire attention au positionnement de la cavité par rapport à l'élément d'accroche afin que la cavité se trouve du bon côté de l'axe de rotation par rapport à l'élément d'accroche. Par contre, lorsque le loquet comporte deux cavités, il n'est plus nécessaire de faire attention à cela.

Quelle que soit la variante, ladite aile se termine, de préférence encore, à son extrémité distale, voire à chaque extrémité distale, par un pan coupé qui s'étend en diminuant la largeur de ladite aile, afin de faciliter l'insertion de l'élément d'accroche dans la cavité et de faciliter le retrait de l'élément d'accroche hors de la cavité.

Dans une variante, ledit élément de liaison est, de préférence, une platine pliée en forme de U, avec la base du U positionnée parallèlement à un chant dudit panneau et la base du loquet située entre ledit chant et la base de l'élément de liaison. Ainsi, le dispositif de blocage est à la fois compact et fiable car la base du loquet est protégée par l'élément de liaison.

Dans une autre variante, ledit élément de liaison est une platine pliée en forme de L avec une base du L positionnée parallèlement à un chant dudit panneau et une aile du L positionnée contre une face dudit panneau.

Dans une variante particulière de l'invention, un moyen de rappel, voire deux moyens de rappel (en particulier lorsque le loquet est à double cavité), est (ou sont) positionné(s) entre ledit élément de liaison et ledit loquet pour ramener ledit loquet lorsque ledit loquet est bloqué par ledit élément d'accroche, une extrémité dudit moyen de rappel, voire de chaque moyen de rappel, étant, de préférence, attaché à une extrémité proximale de ladite aile.

Ledit élément d'accroche est, de préférence, une tige, de préférence encore à section circulaire, s'étendant selon un axe, l'axe de la tige étant parallèle audit axe de rotation du loquet.

Ledit élément d'accroche peut être fixé à un rail de guidage, la position dudit élément d'accroche vis-à-vis de ce rail de guidage étant alors de préférence réglable, de préférence à l'aide d'un étrier ou peut être fixé à un autre panneau et notamment à un panneau mobile.

De préférence, ledit axe D est horizontal et ledit élément d'accroche est orienté verticalement.

Lorsqu'il n'y a qu'un seul panneau qui est déplacé par le dispositif de translation, l'élément d'accroche du, ou de chaque, dispositif de blocage est fixe par rapport au dormant.

Lorsqu'il y a deux panneaux qui sont déplacés par un dispositif de translation, et en particulier par un moyen d'entraînement unique, alors il est possible de prévoir que le dispositif de blocage selon l'invention qui permet de fermer les deux panneaux l'un contre l'autre est prévu sur un panneau mobile et que l'élément d'accroche pour cette position soit fixé à l'autre panneau mobile.

La présente invention se rapporte également à un dispositif d'occultation comportant au moins un panneau et au moins un dispositif de blocage selon l'invention, voire deux dispositifs de blocage selon l'invention.

Avantageusement encore, la présente invention permet de réaliser un dispositif de blocage simple et efficace, qui empêche que le panneau soit débloqué en poussant ou tirant sur le panneau, et qui ne nécessite pas, pour le blocage et le déblocage, d'autre moyen électrique que ceux nécessaires à la translation motorisée du panneau.

Avantageusement encore, la présente invention permet de réaliser un dispositif de blocage compact, peu encombrant, facile à dissimuler par les éléments nécessaires à la translation motorisée du panneau.

Il est possible de réaliser le blocage d'un panneau dans deux positions extrêmes (ouverte et fermée), avec deux dispositifs de blocage selon l'invention ou avec un dispositif de blocage à loquet présentant deux cavités.

Avantageusement, lorsque deux panneaux sont déplacés par un dispositif de translation, il est possible de réaliser le blocage des deux panneaux dans les deux positions extrêmes (ouverte et fermée), avec seulement deux dispositifs de blocage selon l'invention.

La présente invention sera mieux comprise à la lecture de la description détaillée ci-après d'un exemple de réalisation non limitatif et des figures ci-jointes :
- La figure 1 illustre une vue en perspective partielle d'un dispositif d'occultation selon l'invention comportant un panneau et un dispositif de blocage de ce panneau, le panneau étant dans une position non bloquée, intermédiaire entre une position fermée et une position ouverte-bloquée ;
- La figure 2 illustre une vue en perspective de l'élément de liaison du dispositif de la figure 1 ;
- La figure 3 illustre une vue en perspective du loquet du panneau de la figure 1 ;
- La figure 4 illustre une vue de dessus du dispositif de blocage de la figure 1 dans la même position, sans ressort ;
- La figure 5 illustre une vue de dessus du dispositif de blocage en position d'approche de l'élément d'accroche, sans ressort ;
- La figure 6 illustre une vue de dessus du dispositif de blocage en position de blocage, sans ressort ;
- La figure 7 illustre une vue de dessus du dispositif de blocage, avec un ressort, en position de blocage ;
- La figure 8 illustre une vue de dessus du dispositif de blocage, avec un ressort, en position de déblocage ;
- La figure 9 illustre une vue de dessus du dispositif de blocage à loquet à double cavité en position d'approche d'un élément d'accroche, sans montrer le ressort ; et
- La figure 10 illustre une vue en perspective d'une variante de réalisation du loquet à double cavité.

Il est précisé que dans ces figures les éléments en arrière plan ne sont pas toujours représentés mais que dans ces figures et d'une figure à l'autre (pour les figures 4 à 8) les proportions entre les divers éléments représentés sont respectées, afin d'en faciliter la lecture.

La figure 1 illustre un dispositif d'occultation 9 comportant un panneau 10, mobile en translation selon une direction D de translation, qui est ici une direction horizontale.

Ce panneau mobile permet de fermer une baie (non illustrée), située à gauche du panneau en figure 1.

Ce panneau 10 mobile peut être, par exemple, un volet coulissant destiné à occulter une fenêtre lorsqu'il est en position « fermé », ou par exemple une porte coulissante destinée à fermer un passage lorsqu'elle est en position « fermée ».

La direction D de translation est parallèle au plan du dormant de la baie.

La translation du panneau est réalisée à l'aide d'un dispositif de translation 2 qui n'est pas illustré en totalité ; ce dispositif comporte un moteur, fixe (non illustré), et un moyen d'entraînement 3, comme par exemple ici une courroie crantée, qui est entrainé en mouvement par ce moteur.

Ce dispositif de translation 2 comporte par ailleurs un rail 8, qui réalise un guidage pour des moyens de transport du panneau 10 ; ces moyens de transport (non illustrés), peuvent être par exemple un ou plusieurs chariot(s), ou un ou plusieurs patin(s), attachés au panneau 10 afin de lui permettre de coulisser le long du rail 8.

Le rail 8 est fixé au dormant de la baie, par exemple au-dessus de la baie et à côté de la baie.

Il a été choisi de décrire l'invention et son fonctionnement pour le blocage du panneau 10 en position « ouverte », c'est-à-dire pour le blocage d'un panneau lorsque ce panneau ne ferme pas la baie qu'il ferme en position « fermée ».

Toutefois, l'invention peut aussi être mise en oeuvre, alternativement ou cumulativement avec un autre dispositif selon l'invention, pour le blocage d'un panneau en position « fermée », c'est-à-dire lorsque ce panneau ferme la baie qu'il ferme en position « fermée ».

L'invention est décrite ici pour un blocage d'un panneau en position extrême ou « en butée » : les moyens mis en oeuvre, et en particulier l'élément d'accroche, s'opposent complètement à ce que le panneau aille au-delà de la position délimitée par cet élément d'accroche.

Le dispositif de blocage 1 comporte :
- un élément de liaison 4 qui est lié, ou attaché, rigidement audit panneau 10, sans possibilité de bouger par rapport à ce panneau
- un loquet 6 qui est fixé rigidement audit moyen d'entraînement 3, sans possibilité de bouger par rapport à ce moyen d'entraînement, et qui est fixé d'une manière mobile à l'élément de liaison 4, ce loquet 6 étant mobile en rotation par rapport à l'élément de liaison 4 selon un axe de rotation R, qui est ici vertical, ledit moyen d'entraînement étant mobile uniquement en rotation par rapport audit élément de liaison selon l'axe de rotation R ; cet axe de rotation étant ainsi perpendiculaire à ladite direction D de translation
- un élément d'accroche 7, de telle sorte que ledit loquet 6 soit bloqué par ledit élément d'accroche 7 en position de blocage,
- et éventuellement un moyen de rappel 5, constitué ici d'un ressort.

Il n'y a pas de possibilité de translation du loquet par rapport à l'élément de liaison afin de limiter les frottements mécaniques et en conséquence les possibilités de ruptures ; c'est la nécessaire légère flexibilité du moyen d'entraînement qui donne le petit degré de liberté supplémentaire au bon enclenchement et au bon désenclenchement du loquet.

L'élément de liaison 4, l'éventuel moyen de rappel 5 et le loquet 6 sont liés mécaniquement au panneau 10 : ils sont donc mobiles en translation avec lui ; par contre, l'élément d'accroche 7 est fixe : il est fixé directement ou, de préférence, indirectement au dormant de la baie.

L'élément d'accroche 7 est ainsi, de préférence, fixé à au rail 8 de guidage de la translation du panneau 10.. Il peut être, par exemple, en acier, ou dans le même matériau que le rail (par exemple en aluminium).

Cet élément d'accroche 7 est ici une tige, à section circulaire, s'étendant selon un axe A, l'axe de cette tige étant parallèle audit axe de rotation R du loquet 6.

La position de l'élément d'accroche 7 vis-à-vis de ce rail 8 de guidage est ici réglable par le fait que la tige est fixée sur un étrier 15 et que cet étrier peut coulisser, lors de l'installation du dispositif de blocage, le long du rail 8 dans des gorges 16, 16' situées sur un bord du rail 8 tourné vers le dormant de la baie.

Bien sûr, une fois que le dispositif de blocage est installé, la position de l'étrier 15 par rapport au rail 8 est fixée définitivement, afin que l'élément d'accroche 7 soit toujours à la même position vis-à-vis du dormant de la baie.

La figure 2 illustre l'élément de liaison 4.

Cet élément de liaison 4 est une platine pliée en forme de U : une base 40 lie deux ailes 41, 42 orientées à 90 ° par rapport à cette base 40 et chaque aile se termine par un retour 43, 44 orienté également à 90 ° par rapport aux ailes et vers l'extérieur du U. Chaque retour 43, 44 comporte un trou pour le passage d'une vis.

L'élément de liaison 4 présente une largeur de l'ordre de 2 à 3 cm pour pouvoir être positionnée sur le chant 11 haut du panneau 10 sans dépasser de ce chant et une épaisseur de l'ordre de 2 à 3 mm. Il peut être, par exemple, en acier.

A l'intérieur du U, contre la base 40, à peu près au centre de cette base selon sa largeur et selon sa longueur, est positionné un appendice 45 cylindrique, qui s'étend dont à l'intérieur du U. Cet appendice présente un axe qui est confondu avec l'axe de rotation R lorsque le dispositif de blocage est installé.

La figure 3 illustre le loquet 6.

Ce loquet 6 comporte une base 60 et au moins une aile 61 qui est liée à cette base et se trouve ainsi dans la continuité de la base, cette aile 61 s'étendant perpendiculairement à la base 60, afin que la base et l'aile présente ainsi une forme de T.

La base 60 présente un trou 65, circulaire, qui présente un axe qui est confondu avec l'axe de rotation R lorsque le dispositif de blocage est installé. Le diamètre du trou 65 est supérieur au diamètre de l'appendice 45 afin que l'appendice 45 puisse pénétrer dans le trou 65 et que l'appendice 45 puisse tourner dans le trou 65.

La largeur l₆ de la base 60 est inférieure à la largeur 4 de la base 40 afin que, lorsque l'appendice 45 est dans le trou 65, le loquet 6 puisse tourner par rapport à l'élément de liaison 4.

Lorsque la base 60 du loquet 6 est située sous la base 40 de l'élément de liaison avec l'appendice 45 dans le trou 65, alors l'axe de rotation R traverse la base 60 perpendiculairement et l'aile 61 s'étend perpendiculairement à l'axe de rotation R.

L'aile 61 comporte à une extrémité distale 62 (éloignée de la liaison avec la base 60) une cavité 63 qui s'ouvre sur le bord de l'aile ; Cette cavité présente une forme oblong coupée (puisqu'elle s'ouvre sur le bord de l'aile), avec la direction de l'oblong qui s'étend perpendiculairement à la direction générale de l'aile 61.

Lorsque le loquet 6 est monté sous l'élément de liaison 4 et que l'élément de liaison est fixé sur le chant supérieur du panneau 10, alors la direction de l'oblong s'étend horizontalement, perpendiculairement à la direction D de translation.

La forme oblong est coupée plus courte vers l'extrémité distale de l'aile 61.

L'aile 61 se termine à son extrémité distale par un pan coupé 67 qui s'étend en diminuant la largeur de ladite aile.

Le loquet 6 présente par ailleurs une partie en retour 66, située perpendiculairement à la base 60, à l'extrémité opposée à l'aile 61, perpendiculairement à la base 60. Cette partie en retour 66 permet de fixer directement le loquet 6 au moyen d'entraînement 3.

Le loquet 6 présente ici une épaisseur de l'ordre de 2 à 3 mm. Il peut être, par exemple, en acier, comme l'élément de liaison 4.

Comme visible en figure 1, l'élément de liaison 4 est positionné vis-à-vis du panneau 10 de telle sorte que la base 40 du U soit positionnée parallèlement au chant 11 dudit panneau 1.

L'élément de liaison 4 est, par exemple, vissé contre le chant 11 en vissant une vis dans chaque trou ménagé dans chaque retour 43, 44.

Le loquet est monté sous l'élément de liaison 4 avant que ce dernier soit fixé au panneau de telle sorte que la base 60 du loquet soit située entre ledit chant 11 et le fond 40 de l'élément de liaison 4, tout en pouvant tourner vis-à-vis de cet élément de liaison 4 selon l'axe de rotation R.

Il est possible de prévoir un moyen, comme par exemple une rondelle enfilée sur l'appendice 45 après que l'appendice 45 soit positionné dans le trou 65, pour maintenir la base 60 du loquet 6 sous la base 40 de l'élément de liaison 4.

En figure 1, un moyen de rappel 5 constitué ici d'un ressort est positionné entre l'élément de liaison 4 et le loquet 6 pour ramener le loquet lorsque ledit loquet 6 est bloqué par ledit élément d'accroche 7, une extrémité dudit ressort étant, de préférence, attaché à une extrémité proximale de ladite aile 61.

Ce ressort est facultatif, comme expliqué par la suite. Il permet en particulier de maintenir le blocage en cas de section malveillante du moyen d'entraînement 3.

La figure 4 illustre l'ouverture du panneau 10 : le panneau 10 est translaté selon la direction D dans le sens de la flèche O d'ouverture (de la gauche vers la droite sur la figure), afin de ne plus occulter la baie qu'il occultait en position fermée.

Cette figure 4 montre par ailleurs que la fixation F du loquet 6 au moyen d'entraînement 3 n'est pas le long de l'axe de rotation R (n'est pas à l'aplomb de la rotation), mais est décalée d'une distance d de cet axe de rotation R.

A titre d'exemple, la distance d, mesurée perpendiculairement à la direction D, est ici de l'ordre du tiers de la largeur du chant 11.

### MISE EN OEUVRE DU BLOCAGE (passage de la figure 5 à la figure 6) :

Lorsque le loquet 6 arrive en contact de la tige de l'élément d'accroche 7, alors le pan coupé du loquet et le décalage adéquat d créé un mouvement d'ouverture progressif du loquet, par rotation d'un angle α (de l'ordre de 5 à 10 °) autour de son axe de rotation R afin que la tige glisse le long du pan coupé 67 (figure 5) et entre dans la cavité 63 (figure 6).

Une fois la position de verrouillage atteinte, le couple exercé par le moyen d'entraînement 3 referme le loquet 6 sur la tige qui se retrouve dans la cavité 63 appropriée. La translation est alors stoppée, le moteur s'arrête.

Dans cette position la manipulation du panneau est impossible par une tierce personne. Le loquet reste dans sa position verrouillé quel que soit l'effort appliqué sur le panneau. La forme oblong du logement empêche toute rotation du loquet et bloque ainsi la translation du panneau. Le moyen d'entraînement 3 maintient également le loquet dans cette position.

Comme visible en figure 7, il est possible de prévoir un moyen de rappel 5 constitué ici d'un ressort pour renforcer le blocage en rotation du loquet.

### DEBLOCAGE

La commande inverse du moteur créé une force de traction selon le sens de fermeture illustré par la flèche F. Le décalage du point d'action de la force, créée un couple qui entraine en rotation le loquet vers sa position ouverte.

Le loquet se trouve désengagé de la tige (comme en figure 5, mais avec un sens opposé de fermeture) ; la translation du panneau est possible ; la fermeture du panneau s'effectue.

Un aspect important de l'invention est constitué par le fait que la fixation du loquet 6 au moyen d'entraînement 3 est de préférence décalée de l'axe de rotation de ce loquet par rapport à l'élément de liaison 4 selon une perpendiculaire à la direction D : ainsi, toute traction du moyen d'entraînement sur le loquet 6 créé un couple et ce n'est que lorsque ce couple est suffisamment fort (c'est-à-dire lorsque le moteur tire le moyen d'entraînement) que le loquet 6 peut se libérer de l'élément d'accroche 7.

Il est possible de prévoir par ailleurs un moyen mécanique supplémentaire pour débloquer le système de blocage en cas d'urgence et notamment lorsque le moyen d'entrainement ou le moteur est bloqué : par exemple une petite tige accessible près d'une face intérieure du panneau peut permettre de pousser ou de tirer sur le loquet pour désengager l'élément d'accroche.

Les figures 9 et 10 illustrent une seconde variante de réalisation du dispositif de blocage selon l'invention qui se distingue de la première variante illustrée en référence aux figures 1 à 8, en ce que :
- d'une part un loquet 6 qui comporte non pas une seule cavité, mais deux cavités 63, 63'
- d'autre part un loquet qui n'est pas plat, mais en forme de U,
- et élément de liaison non pas en forme de U mais en forme de L,
le principe du blocage d'un élément d'accroche et du déblocage de cet élément d'accroche étant le même que pour la première variante.

Par ailleurs la forme des cavités de cette seconde variante diffère de celle de la première variante : les cavités 63, 63' s'ouvrent toutes les deux sur le même bord de l'aile, et présentent chacune une forme oblong coupée présentant deux bords longs et ces deux bords s'étendant selon une direction D' non parallèle à ladite direction D de translation, le bord long le plus proche dudit axe de rotation R pour chaque cavité étant coupé plus long que l'autre.

Plus précisément, l'angle entre la direction D de translation et cette direction D' des bords longs est ici + 45° pour une cavité 63 et de - 45° pour l'autre cavité 63' ; les angles sont orientés à l'opposé l'un de l'autre par rapport à la direction de l'axe de rotation R.

En outre, le loquet en U est tel qu'une aile du U forme à la fois la base 60 et au moins l'aile 61 du loquet, comme visible en figure 10 ; cette aile est destinée à être disposée au-dessus du moyen de d'entraînement 3 ; l'autre aile du U est destinées à être disposée en dessous du moyen de d'entraînement 3 ; chaque aile du U comporte un trou 68, 68' dans lequel pénètre une tige (non illustrée) qui se termine par un écrou 69 vissé sur la tige, visible en figure 9, avec interposition d'une rondelle afin de permettre la rotation du loquet autour de cette tige.

Dans cette variante, l'élément de liaison (non illustré) est une platine pliée en forme de L : une base du L positionnée parallèlement et contre le chant supérieur du panneau et une aile du L positionnée contre une face du panneau, comme par exemple la face tournée vers la baie. La base comporte une tige orientée perpendiculairement à la base et qui réalise l'axe de rotation permettant au loquet de tourner autour, dans un sens, voire dans deux sens et une aile du L comporte deux trous pour le passage d'une vis dans chaque trou et traversant le panneau.

La présente invention est décrite dans ce qui précède à titre d'exemple. Il est entendu que l'homme du métier est à même de réaliser différentes variantes de l'invention sans pour autant sortir du cadre du brevet tel que défini par les revendications.

Par exemple, l'élément de liaison peut être fixé à une face intérieure du panneau, tournée en direction du dormant de la baie.

Par ailleurs, il est possible, dans le cas d'une translation selon une direction D horizontale, de positionner l'axe de rotation R horizontalement ; voire incliné entre l'horizontal et la verticale. Ce qui est important c'est que cet axe de rotation soit un axe de rotation par rapport audit élément de liaison 4 et que cet axe de rotation soit perpendiculaire à la direction D de translation.

## Revendications

1. Dispositif (1) de blocage d'un panneau (10) mobile en translation selon une direction (D) de translation, ladite translation étant réalisée à l'aide d'un dispositif de translation (2) comportant un moteur, fixe, et un moyen d'entraînement (3) entrainé en mouvement par ledit moteur, **caractérisé en ce que** ledit dispositif de blocage (1) comporte un élément de liaison (4) qui est attachable audit panneau (10) sans possibilité de bouger par rapport à ce panneau, un loquet (6) qui est fixable audit moyen d'entraînement (3) sans possibilité de bouger par rapport à ce moyen d'entraînement, tout en étant mobile en rotation par rapport audit élément de liaison (4) selon un axe de rotation (R), ledit moyen d'entraînement (3) étant mobile uniquement en rotation par rapport audit élément de liaison (4) selon l'axe de rotation (R), cet axe de rotation étant perpendiculaire à ladite direction (D) de translation et un élément d'accroche (7, 7'), de telle sorte que ledit loquet (6) soit bloqué par ledit élément d'accroche (7, 7') en position de blocage.

2. Dispositif (1) selon la revendication 1, **caractérisé en ce que** la fixation (F) du loquet (6) au moyen d'entraînement (3) n'est pas le long de l'axe de rotation R.

3. Dispositif (1) selon la revendication 1 ou 2, **caractérisé en ce que** ledit loquet (6) comporte une base (60) et au moins une aile (61) liée à ladite base, ledit axe de rotation (R) traversant ladite base perpendiculairement et ladite aile (61) s'étendant à la fois perpendiculairement à ladite base (60) et perpendiculairement audit axe de rotation (R).

4. Dispositif (1) selon la revendication 3, **caractérisé en ce que** ladite aile (61) comporte à une extrémité distale une cavité (63) qui s'ouvre sur le bord de ladite aile, ladite cavité présentant une forme oblong coupée s'étendant perpendiculairement à ladite direction (D) de translation, la forme oblong étant coupée plus courte dans une direction opposée de ladite base (60) du loquet.

5. Dispositif (1) selon la revendication 3, **caractérisé en ce que** ladite aile (61) comporte à au moins une extrémité distale et de préférence à deux extrémités distales opposées, une cavité (63, 63') qui s'ouvre sur le bord de ladite aile, ladite cavité présentant une forme oblong coupée présentant deux bords longs s'étendant selon une direction (D') non parallèle à ladite direction (D) de translation, le bord long le plus proche dudit axe de rotation (R) étant coupé plus long que l'autre.

6. Dispositif (1) selon la revendication 5, **caractérisé en ce que** lesdits bords longs s'étendent selon une direction (D') orientée à environ 45°, ou + 45° et - 45° dans le cas de deux cavités, par rapport à ladite direction (D) de translation.

7. Dispositif (1) selon l'une quelconque des revendications 4 à 6, **caractérisé en ce que** ladite aile (61) se termine à son extrémité distale, voire à chaque extrémité distale, par un pan coupé qui s'étend en diminuant la largeur de ladite aile.

8. Dispositif (1) selon la revendication 3, **caractérisé en ce que** ledit élément de liaison (4) est une platine pliée en forme de U, avec la base (40) du U positionnée parallèlement à un chant (11) dudit panneau (1) et la base (60) du loquet située entre ledit chant (11) et la base (40) de l'élément de liaison.

9. Dispositif (1) selon la revendication 3, **caractérisé en ce que** ledit élément de liaison (4) est une platine pliée en forme de L avec une base du L positionnée parallèlement à un chant (11) dudit panneau (1) et une aile du L positionnée contre une face dudit panneau (1).

10. Dispositif (1) selon l'une quelconque des revendications 1 à 9, **caractérisé en ce que** un moyen de rappel (5), voire deux moyens de rappel, est ou sont positionné(s) entre ledit élément de liaison (4) et ledit loquet (6) pour ramener ledit loquet lorsque ledit loquet (6) est bloqué par ledit élément d'accroche (7, 7'), une extrémité dudit moyen de rappel, voire de chaque moyen de rappel, étant, de préférence, attaché à une extrémité proximale de ladite aile (61).

11. Dispositif (1) selon l'une quelconque des revendications 1 à 10, **caractérisé en ce que** ledit élément d'accroche (7, 7') est une tige, de préférence à section circulaire, s'étendant selon un axe (A), l'axe de la tige étant parallèle audit axe de rotation (R) du loquet.

12. Dispositif (1) selon l'une quelconque des revendications 1 à 11, **caractérisé en ce que** ledit élément d'accroche (7, 7') est fixé à un rail (8) de guidage, la position dudit élément d'accroche (7, 7') vis-à-vis de ce rail (8) de guidage étant de préférence réglable, de préférence à l'aide d'un étrier (15) ou est fixé à un autre panneau.

13. Dispositif (1) selon l'une quelconque des revendications 1 à 12, **caractérisé en ce que** ledit axe D est horizontal et ledit élément d'accroche (7, 7') est orienté verticalement.

14. Dispositif d'occultation (9) comportant au moins un panneau (10) et au moins un dispositif (1), voire deux dispositifs (1), selon l'une quelconque des revendications 1 à 13.

## Patentansprüche

1. Vorrichtung (1) zum Arretieren eines Paneels (10), das in einer Translationsrichtung (D) in Translation beweglich ist, wobei die Translation mit Hilfe einer Translationsvorrichtung (2) erfolgt, die einen ortsfesten Motor und ein Antriebsmittel (3), das durch den Motor zur Bewegung angetrieben ist, aufweist, **dadurch gekennzeichnet, dass** die Vorrichtung (1) zum Arretieren ein Verbindungselement (4) aufweist, das an dem Paneel (10) anbringbar ist, ohne Möglichkeit, sich relativ zu diesem Paneel zu bewegen, eine Falle (6) aufweist, die an dem Antriebsmittel (3) befestigbar ist, ohne Möglichkeit, sich relativ zu diesem Antriebsmittel zu bewegen, jedoch relativ zu dem Verbindungselement (4) gemäß einer Rotationsachse (R) drehbeweglich ist, wobei das Antriebsmittel (3) nur relativ zu dem Verbindungselement (4) gemäß der Rotationsachse (R) drehbeweglich ist, wobei die Rotationsachse zu der Translationsrichtung (D) senkrecht ist, und ein Einhakelement (7, 7') aufweist, so dass die Falle (6) in Arretierstellung durch das Einhakelement (7, 7') arretiert ist.

2. Vorrichtung (1) nach Anspruch 1, **dadurch gekennzeichnet, dass** die Befestigung (F) der Falle (6) an dem Antriebsmittel (3) nicht entlang der Rotationsachse (R) ist.

3. Vorrichtung (1) nach Anspruch 1 oder 2, **dadurch gekennzeichnet, dass** die Falle (6) eine Basis (60) und mindestens einen Schenkel (61) aufweist, der mit der Basis verbunden ist. wobei die Rotationsachse (R) die Basis senkrecht durchquert und der Schenkel (61) sich gleichzeitig senkrecht zu der Basis (60) und senkrecht zu der Rotationsachse (R) erstreckt.

4. Vorrichtung (1) nach Anspruch 3, **dadurch gekennzeichnet, dass** der Schenkel (61) an einem distalen Ende einen Hohlraum (63) aufweist, der sich auf dem Rand des Schenkels öffnet, wobei der Hohlraum eine geschnittene längliche Form aufweist, die sich senkrecht zu der Translationsrichtung (D) erstreckt, wobei die längliche Form in einer zu der Basis (60) der Falle entgegengesetzten Richtung kürzer geschnitten ist.

5. Vorrichtung (1) nach Anspruch 3, **dadurch gekennzeichnet, dass** der Schenkel (61) an mindestens einem distalen Ende, und vorzugsweise an zwei entgegengesetzten distalen Enden, einen Hohlraum (63, 63') aufweist, der sich auf dem Rand des Schenkels öffnet, wobei der Hohlraum eine geschnittene längliche Form aufweist, die zwei Längsränder aufweist, die sich in einer zu der Translationsrichtung (D) nicht parallelen Richtung (D') erstrecken, wobei der Rand, welcher der Rotationsachse (R) am nächsten ist, kürzer geschnitten ist als der andere.

6. Vorrichtung (1) nach Anspruch 5, **dadurch gekennzeichnet, dass** die Längsränder sich in einer Richtung (D') erstrecken, die für den Fall von zwei Hohlräumen in etwa 45°, oder +45° und -45° relativ zu der Translationsrichtung (D) ausgerichtet sind.

7. Vorrichtung (1) nach einem der Ansprüche 4 bis 6, **dadurch gekennzeichnet, dass** der Schenkel (61) an seinem distalen Ende, oder sogar an jedem distalen Ende, über eine geschnittete Fläche endet, die sich erstreckt, indem sie die Breite des Schenkels verringert.

8. Vorrichtung (1) nach Anspruch 3, **dadurch gekennzeichnet, dass** das Verbindungselement (4) eine U-förmig gebogene Platte ist, wobei die Basis (40) des U zu einer Kante (11) des Paneels (1) parallel positioniert ist und die Basis (60) der Falle sich zwischen der Kante (11) und der Basis (40) des Verbindungselements befindet.

9. Vorrichtung (1) nach Anspruch 3, **dadurch gekennzeichnet, dass** das Verbindungselement (4) eine L-förmig gebogene Platte ist, wobei eine Basis des L zu einer Kante (11) des Paneels (1) parallel positioniert ist und ein Schenkel des L gegen eine Fläche des Paneels (1) positioniert ist.

10. Vorrichtung (1) nach einem der Ansprüche 1 bis 9, **dadurch gekennzeichnet, dass** ein Rückstellmittel (5), oder sogar zwei Rückstellmittel, zwischen dem Verbindungselement (4) und der Falle (6) positioniert ist bzw. sind, um die Falle zurückzustellen, wenn die Falle (6) durch das Einhakelement (7, 7') arretiert ist, wobei ein Ende des Rückstellmittels, oder sogar jedes Rückstellmittels, vorzugsweise mit einem proximalen Ende des Schenkels (61) verbunden ist.

11. Vorrichtung (1) nach einem der Ansprüche 1 bis 10, **dadurch gekennzeichnet, dass** das Einhakelement (7, 7') ein Stab, vorzugsweise mit kreisförmigem Querschnitt, ist, der sich entlang einer Achse (A) erstreckt, wobei die Achse des Stabs zu der Rotationsachse (R) der Falle parallel ist.

12. Vorrichtung (1) nach einem der Ansprüche 1 bis 11, **dadurch gekennzeichnet, dass** das Einhakelement (7, 7') an einer Führungsschiene (8) befestigt ist, wobei die Stellung des Einhakelements (7, 7') gegenüber dieser Führungsschiene (8) vorzugsweise einstellbar ist, vorzugsweise mit Hilfe eines Bügels (15), oder an einem anderen Paneel befestigt ist.

13. Vorrichtung (1) nach einem der Ansprüche 1 bis 12, **dadurch gekennzeichnet, dass** die Achse D horizontal ist und das Einhakelement (7, 7') vertikal ausgerichtet ist.

14. Abdeckvorrichtung (9) mit mindestens einem Paneel (10) und mindestens einer Vorrichtung (1), oder sogar zwei Vorrichtungen (1), nach einem der Ansprüche 1 bis 13.

## Claims

1. Device (1) for blocking a panel (10) which can move translationally in a translation direction (D), the said translation being produced with the aid of a translation device (2) comprising a fixed motor and a drive means (3) driven to move by said motor, **characterized in that** the said blocking device (1) comprises a connection element (4) which is attachable to the said panel (10) without the possibility of moving with respect to this panel, a latch (6) which is fixable to said drive means (3) without the possibility of moving with respect to this drive means while being able to rotate with respect to the said connection element (4) about an axis of rotion (R), the said drive means (3) being only able to rotate with respect to the said connection element (4) about the axis of rotation (R), this axis of rotation being perpendicular to the said translation direction (D), and a catch element (7, 7'), with the result that the said latch (6) is blocked by the said catch element (7, 7') in the blocking position.

2. Device (1) according to Claim 1, **characterized in that** the fixing (F) of the latch (6) to the drive means (3) is not along the axis of rotation R.

3. Device (1) according to Claim 1 or 2, **characterized in that** the said latch (6) comprises a base (60) and at least one leg (61) connected to the said base, the said axis of rotation (R) passing through the said base perpendicularly and the said leg (61) extending both perpendicularly to the said base (60) and perpendicularly to the said axis of rotation (R).

4. Device (1) according to Claim 3, **characterized in that** the said leg (61) comprises at a distal end a cavity (63) which opens on the edge of the said leg, the said cavity having a cut oblong shape extending perpendicularly to the said translation direction (D), the oblong shape being cut shorter in a direction opposed to the said base (60) of the latch.

5. Device (1) according to Claim 3, **characterized in that** the said leg (61) comprises at at least one distal end, and preferably at two opposed distal ends, a cavity (63, 63') which opens on the edge of the said leg, the said cavity having a cut oblong shape having two long edges extending in a direction (D') non-parallel to the said translation direction (D), the long edge closer to the said axis of rotation (R) being cut longer than the other.

6. Device (1) according to Claim 5, **characterized in that** the said long edges extend in a direction (D') oriented at approximately 45°, or +45° and -45° in the case of two cavities, with respect to the said translation direction (D).

7. Device (1) according to any one of Claims 4 to 6, **characterized in that** the said leg (61) terminates at its distal end, or at each distal end, in a bevel which extends while reducing the width of the said leg.

8. Device (1) according to Claim 3, **characterized in that** the said connection element (4) is a plate folded in the shape of a U, with the base (40) of the U positioned parallel to an edge (11) of the said panel (1) and the base (60) of the latch situated between the said edge (11) and the base (40) of the connection element.

9. Device (1) according to Claim 3, **characterized in that** the said connection element (4) is a plate folded in the shape of a L with a base of the L positioned parallel to an edge (11) of the said panel (1) and a leg of the L positioned against a face of the said panel (1).

10. Device (1) according to any one of Claims 1 to 9, **characterized in that** a return means (5), or two return means, is or are positioned between the said connection element (4) and the said latch (6) in order to return the said latch when the said latch (6) is blocked by the said catch element (7, 7'), an end of the said return means, or of each return means, being, preferably, attached to a proximal end of the said leg (61).

11. Device (1) according to any one of Claims 1 to 10, **characterized in that** the said catch element (7, 7') is a rod, preferably with a circular cross section, extending along an axis (A), the axis of the rod being parallel to the said axis of rotation (R) of the latch.

12. Device (1) according to any of one of Claims 1 to 11, **characterized in that** the said catch element (7, 7') is fixed to a guide rail (8), the position of the said catch element (7, 7') with respect to this guide rail (8) being preferably adjustable, preferably with the aid of a yoke (15), or is fixed to another panel.

13. Device (1) according to any one of Claims 1 to 12, **characterized in that** the said axis D is horizontal and the said catch element (7, 7') is oriented vertically.

14. Screening device (9) comprising at least one panel (10) and at least one device (1), or two devices (1), according to any one of Claims 1 to 13.
